# EUROPÄISCHE PATENTSCHRIFT

(11) **EP 1 728 493 B1**
(45) Veröffentlichungstag und Bekanntmachung des Hinweises auf die Patenterteilung: **11.03.2009**
(21) Anmeldenummer: 06010458.5
(22) Anmeldetag: 20.05.2006
(51) Int. Cl.: A61G 7/018, A47C 19/00

(54) **Sicherheitseinrichutng bei Hubbetten**
Safety device for elevation beds
Dispositif de sécurité pour lits élevables

(30) Priorität: 30.05.2005 DE 202005008523 U
(43) Veröffentlichungstag der Anmeldung: 06.12.2006
(73) Patentinhaber: OKIN Gesellschaft für Antriebstechnik mbH, 51645 Gummersbach (DE)
(72) Erfinder: Bellingroth, Klaus, Dipl.-Ing., 51645 Gummersbach (DE)
(74) Vertreter: Stachow, Ernst-Walther

(56) Entgegenhaltungen:
- WO-A-00/25636
- DE-A1- 3 025 224
- DE-A1- 19 921 344
- US-A- 4 586 398
- PATENT ABSTRACTS OF JAPAN Bd. 2002, Nr. 12, 12. Dezember 2002 (2002-12-12) & JP 2002 245899 A (KOKUSAI DENGYO CO LTD), 30. August 2002 (2002-08-30)

## Beschreibung

Die vorliegende Erfindung betrifft eine Sicherheitseinrichtung bei motorisch bewegten Möbeln, insbesondere Hubbetten und Behandlungsliegen, insbesondere eine Sicherheitsabschaltung gegen ein zu weites Herunterfahren des Möbels.

Moderne Hubbetten, Behandlungsliegen und dergleichen, wie sie in Krankenhäusern und Pflegestationen zum Einsatz kommen, erlauben es, die Liegefläche nahezu in Bodennähe abzusenken. Das Absenken und Anheben der Liegefläche erfolgt z.B. über als Hubsäulen ausgebildete Bettpfosten, Kniehebel- oder Scherensysteme, die über Motoren angetrieben werden. Die Betätigung des Antriebes erfolgt oftmals über Fußschalter, um dem Pflegepersonal die Hände für andere Verrichtungen, wie die Stützung des Patienten oder die Handhabung von Infusions- oder Beatmungsgeräten frei zu halten. Der Fußschalter wird in der Regel unterhalb der Liegefläche in der Nähe der Liegeflächenkante abgestellt, so dass er keine Stolperfalle darstellt. Er ist lediglich über ein freies, ungeführtes Kabel mit dem oder den Antriebsmotoren für die Hubmechanik verbunden. Bei der Betätigung des Schalters tritt der Bedienende mit dem Fuß unter die Liegefläche auf den Schalter. Wird dabei die Liegefläche zu weit heruntergefahren, kann es zum Einklemmen des Fußes kommen, so dass der Schalter nicht mehr entlastet und damit die Absenkbewegung des Hubbettes oder der Behandlungsliege nicht mehr zum stehen gebracht werden kann. Dabei kann es zum Einquetschen des Fußes der den Schalter betätigenden Person kommen.

DE-OS 3 025 224 offenbart eine Vorrichtung mit allen technischen Merkmalen des Oberbegriffs des Anspruch 1.

Der Erfindung liegt die Aufgabe zugrunde, bewegbare Möbel mit einem Fußschalter und einer Schalteinrichtung anzugeben, die in dem vorstehend erwähnten Falle eine Abschaltung des Antriebsmotors der Hubmechanik, vorzugsweise eine Umkehr der Hubbewegung bis zur Freigabe des Bedienerfußes, bewirkt.

Die Erfindung wird durch Möbel nach Anspruch 1, insbesondere Hubbetten und Behandlungsliegen, mit motorisch angetriebener Hubmechanik und einem Fußschalter zur Betätigung des Antriebes gelöst, wobei der Antrieb durch Belastung des Fußschalters bewirkbar ist und der Fußschalter zumindest eine zweite Schaltstufe aufweist, die bei Erhöhung der Fußbetätigungskraft über den normalen Belastungswert auslösbar ist und die Abwärtsbewegung des Möbels stoppt.

Vorzugsweise wird durch Auslösung der zweiten Schaltstufe die Absenkbewegung des Möbels in eine Aufwärtsbewegung reversiert, solange die für die Auslösung der zweiten Schaltstufe erforderliche Belastung des Fußschalters andauert.

Vorzugsweise werden als elektrische Antriebe Niedervolt-Gleichstrommotoren eingesetzt.

Die zweistufige Schaltung kann so erfolgen, dass der Schaltkontakt der ersten Stufe bei Erreichen der (zweiten) Überlastschaltstufe entrastet wird und so in seine Ausgangsstellung zurückgeht. Dabei kann gleichzeitig oder nach kurzem weiterem Schaltweg eine Polumkehr geschaltet werden, die eine Reversierung der Absenkbewegung des Möbels bewirkt.

Ein Ausführungsbeispiel der Erfindung wird im Folgenden anhand der Zeichnung näher beschrieben. In der Zeichnung zeigt:
- Fig.1: eine perspektivische Darstellung eines Hubbettes mit Fußbetätigungsteil.

Fig.1 zeigt beispielhaft ein Hubbett 1, dessen Bettpfosten als Teleskop-Hubsäulen 2, die jeweils Drehspindeln aufweisen, ausgebildet sind. Der Antrieb wird durch die Elektromotoren 3 bewirkt, deren Antriebsachse in die Brücke 4, auf der je zwei Hubsäulen angeordnet sind, hineinragt und von dort mittels Zahnriemen nach beiden Seiten auf die Spindeln wirkt. Das Fußbetätigungsteil 5 weist zwei Pedale 5.1 und 5.2 in Form federbelasteter Wippen auf, von denen eines bei Belastung die Aufwärtsbewegung des Bettes auslöst und das andere die Absenkbewegung. Das Betätigungsteil ist frei stehend unter den Bett aufgestellt und über Leitungen 6 mit den Motoren 3 verbunden. Dabei sind die Motoren bezüglich der Schalter parallel geschaltet.

## Patentansprüche

1. Motorisch bewegbare Möbel, insbesondere Hubbetten (1) und Behandlungsliegen mit einem über ein freies, ungeführtes Kabel mit dem oder den Antriebsmotoren für die Hubmechanik verbundenen Fußschalter zur Betätigung des Antriebs, wobei der Antrieb durch Belastung des Fußschalters bewirkbar wird, **dadurch gekennzeichnet, dass** der Fußschalter zumindest eine zweite Schaltstufe aufweist, die bei Erhöhung der Fußbetätigungskraft über den normalen Belastungswert hinaus auslösbar ist und die Abwärtsbewegung des Möbels stoppt.

2. Motorisch bewegbare Möbel nach Anspruch 1, wobei durch Auslösung der mindestens zweiten Schaltstufe der Antrieb reversierbar ist, indem die Ausgangsspannung umgepolt wird, solange die für die Auslösung der zweiten Schaltstufe erforderliche Fußbetätigungskraft andauert.

3. Motorisch bewegbare Möbel nach Anspruch 1 oder 2, wobei zur Schaltung der beiden Pole des Antriebs je ein Relais vorgesehen ist.

## Claims

1. Motor-driven items of furniture, particularly lift beds (1) and treatment couches, comprising a foot switch for operating the drive, which is connected via a free cable, not guided, to the drive motor or the drive motors for the lifting mechanism, where the drive function can be activated by exerting a load on the foot switch, **characterized in that** the foot switch displays at least a second switching step, which can be triggered by increasing the operating force exerted by the foot beyond the normal load value, and stops the downward movement of the item of furniture.

2. Motor-driven items of furniture according to Claim 1, where the drive can be reversed by triggering at least the second switching step, in that the polarity of the output voltage is reversed, for as long as the operating force, exerted by the foot, necessary for triggering the second switching step persists.

3. Motor-driven items of furniture according to Claim 1 or 2, where one relay each is provided for switching the two poles of the drive.

## Revendications

1. Eléments de mobilier à mobilité motorisée, notamment lits élévateurs (1) et lits ou couchettes médicalisés, comprenant un interrupteur à pied, qui est relié par l'intermédiaire d'un câble libre, non guidé, au moteur ou aux moteurs d'entraînement pour le mécanisme de levage, et qui est destiné à l'actionnement de l'entraînement, l'entraînement devenant actif en produisant un appui de sollicitation sur l'interrupteur à pied, **caractérisés en ce que** l'interrupteur à pied présente au moins un deuxième palier de commutation, qui peut être déclenché en cas d'augmentation de la force d'actionnement du pied au-delà de la valeur d'appui de sollicitation normale, et qui stoppe le mouvement de descente de l'élément de mobilier.

2. Eléments de mobilier à mobilité motorisée selon la revendication 1, dans lesquels l'entraînement est réversible suite au déclenchement dudit deuxième palier de commutation, ceci par inversion de polarité de la tension de sortie, aussi longtemps que la force d'actionnement du pied nécessaire au déclenchement du deuxième palier de commutation persiste.

3. Eléments de mobilier à mobilité motorisée selon la revendication 1 ou 2, dans lesquels il est prévu, pour la commutation des deux pôles de l'entraînement, un relais pour chacun d'entre eux.
